# EUROPÄISCHE PATENTSCHRIFT

(11) **EP 1 799 926 B1**
(45) Veröffentlichungstag und Bekanntmachung des Hinweises auf die Patenterteilung: **26.01.2011**
(21) Anmeldenummer: 05798534.3
(22) Anmeldetag: 14.10.2005
(51) Int. Cl.: E04B 1/76, E04B 1/80, E04D 13/16

(54) **GEBÄUDEDACH SOWIE DÄMMSCHICHTAUFBAU UND MINERALFASERDÄMMSTOFFELEMENT FÜR EIN GEBÄUDEDACH**
BUILDING ROOF, INSULATING LAYER STRUCTURE, AND MINERAL FIBRE INSULATING ELEMENT FOR A BUILDING ROOF
TOIT DE BATIMENT, STRUCTURE A COUCHE D'ISOLATION ET ELEMENT D'ISOLATION A FIBRES MINERALES DESTINE A UN TOIT DE BATIMENT

(30) Priorität: 15.10.2004 DE 202004016008 U; 15.09.2005 DE 102005044051
(43) Veröffentlichungstag der Anmeldung: 27.06.2007
(73) Patentinhaber: Deutsche Rockwool Mineralwoll GmbH & Co. OHG, 45966 Gladbeck (DE)
(72) Erfinder: KLOSE, Gerd-Rüdiger, 46286 Dorsten (DE)
(74) Vertreter: Stenger, Watzke & Ring
(86) Internationale Anmeldenummer: PCT/EP2005/011112
(87) Internationale Veröffentlichungsnummer: WO 2006/042720

(56) Entgegenhaltungen:
- EP-A- 1 106 743
- WO-A-94/16162
- DE-A1- 4 418 890
- DE-A1- 10 257 977
- DE-C1- 4 319 340

## Beschreibung

Die Erfindung betrifft ein Mineralfaserdämmstoffelement für flache oder flach geneigte Dächer aus einer mäandrierend ausgebildeten Mineralfaserbahn, die mehrere parallel zueinander verlaufende Stege aufweist, wobei sich die Stege und deren Mineralfasern im Wesentlichen rechtwinklig zu einer ersten und einer zweiten gegenüberliegend der ersten Oberfläche angeordneten großen Oberfläche erstrecken und wobei zumindest im Bereich einer großen Oberfläche benachbarte Stege über Umlenkungsbereiche miteinander verbunden sind. Des Weiteren betrifft die Erfindung ein Gebäudedach in flacher oder flach geneigter Ausgestaltung, bestehend aus einer Dachunterkonstruktion, und einer darauf angeordneten Wärmedämmschicht aus zumindest einem trittfesten Mineralfaserdämmstoffelement sowie zumindest einer Vorrichtung zur Befestigung des Mineralfaserdämmstoffelementes an der Dachunterkonstruktion, wobei das Mineralfaserdämmstoffelement zwei im wesentlichen parallel verlaufende und im Abstand zueinander angeordnete große Oberflächen aufweist. Schließlich betrifft die Erfindung einen Dämmschichtaufbau für ein flaches oder flach geneigtes Gebäudedach, mit zumindest einen trittfesten Mineralfaserdämmstoffelement, welches zwei im Wesentlichen parallel verlaufende und im Abstand zueinander angeordnete große Oberflächen aufweist.

Aus dem Stand der Technik sind leichte wärmegedämmte Flachdachkonstruktionen bekannt, die häufig den oberen Abschluss eines Gebäudes, wie beispielsweise einer Fertigungs- und/oder einer Lagerhalle, einer Versammlungsstätte oder dergleichen bilden und eine tragende Dachschale aufweisen, die beispielsweise aus profitierten Stahlblechen zusammengesetzt ist oder aus Schalen aus Ortbeton, Holz- und Holzwerkstoffen, Beton- oder Leichtbeton-Elementen besteht. Um einen sicheren Ablauf von Niederschlägen von der Flachdachkonstruktion zu erreichen, wird die Dachschale, insbesondere die profilierten Stahlbleche unter Berücksichtigung des Durchhangs der leicht verformbaren Dachschale mit einem ausreichenden Gefälle auf einer entsprechend ausgelegten Unterkonstruktion befestigt. Die Stahlbleche weisen eine Profilierung auf, die in Gefälle-Richtung, also in Richtung First-Traufe oder auch quer dazu gelegt wird.

Um eine Wasserdampfdiffusion aus dem Gebäudeinneren in die Flachdachkonstruktion zu vermindern und einen Luftaustausch über die Flachdachkonstruktion sicher zu verhindern, wird oberhalb der tragenden Dachschale eine Luftdichtheitsschicht angeordnet, die zumeist aus relativ dünnen Kunststoff- oder Kunststoff-Metall-Verbundfolien besteht, die lose verlegt oder bei einer hier beispielhaft vorgestellten Flachdachkonstruktion auf Obergurten der profilierten Stahlbleche aufgeklebt werden. Ganz wesentlich ist hierbei eine dauerhaft luftdichte Verbindung der Luftdichtheitsschicht mit angrenzenden Bauteilen oder im Bereich von Durchdringungen.

Auf der Luftdichtheitsschicht ist eine Wärmedämmschicht angeordnet, die beispielsweise aus großformatigen nicht brennbaren Steinwolle-Dämmstoffelementen mit einem Schmelzpunkt von 1.000°C nach DIN 4102 Teil 17 besteht. Diese Dämmstoffelemente müssen die für den Anwendungstyp WD nach DIN 18165-1 bzw. das Anwendungsgebiet DAD-dm nach DIN V 4108-10 erforderlichen Festigkeitswerte aufweisen und beispielsweise eine Druckspannung ≥ 40 kPa, eine Zugfestigkeit senkrecht zur Plattenebene ≥ 7,5 kPa sowie eine Punktbelastbarkeit bei 5 mm Stauchung ≥ 500 N haben. Bei der Erstellung eines Gebäudedachs müssen die Dämmstoffelemente ergänzend ausreichend trittfest sein, um durch Schrittbewegungen ausgelöste dynamische Scherkräfte aufnehmen zu können.

Steinwolle-Dämmstoffelemente bestehen aus mit Bindemitteln gebundenen Mineralfasern, wobei der Anteil an Bindemittel durch die Anforderungen an eine Nichtbrennbarkeit derartiger Dämmstoffelemente begrenzt ist. Um die voranstehend genannten Festigkeitswerte erreichen zu können, ist daher ein ausreichend großer Faseranteil erforderlich, dass heißt die Rohdichten von aus den Dämmstoffelementen gebildeten Dämmstoffplatten betragen üblicherweise mehr als ca. 120 kg/m³, wobei zusätzlich die einzelnen Mineralfasern in eine möglichst steile Lagerung zu den großen Oberflächen derartiger Dämmstoffplatten gebracht werden.

Um die Mineralfasern in einer entsprechenden Orientierung, das heißt einer möglichst steilen Lagerung zu den großen Oberflächen anzuordnen, wird eine mit Binde- und Zusatzmitteln imprägnierte Mineralfaserbahn einer intensiven Verfaltung unterzogen. Als Bindemittel werden Gemische von duroplastisch aushärtenden Phenol-, Formaldehyd- und/oder Harnstoffharzen verwendet, die unter anderem geringe Anteile an haftvermittelnden Silanen enthalten. Die Bindemittelmengen sind auf weniger als 12 Masse-% begrenzt, um den Charakter eines nicht brennbaren Dämmstoffs zu erhalten. In der Regel werden Dämmstoffe aus Mineralfasern mit einem Bindemittelgehalt von maximal 4,5 Masse-% hergestellt. Als Zusatzmittel sind hydrophobierend wirkende Mineralöle, Silikonöle und -harze und/oder organisch modifizierte Silane vorgesehen. Diese Zusatzmittel vermitteln auch eine leichte Haftung der Mineralfasern aneinander, verringern somit die Freisetzung von feinen Bestandteilen und Mineralfaserbruchstücken des Dämmstoffs, gelten aber nicht als Bindemittel im eigentlichen Sinn.

Die Herstellung von Mineralfaserdämmelementen erfolgt aus auf einer Fördereinrichtung abgelegten Mineralfasern, die aus einer Schmelze zerfasert werden. Die auf die Fördereinrichtung abgelegten Mineralfasern sind hierbei im Wesentlichen parallel zu den großen Oberflächen der als Primärvlies bezeichneten Mineralfasernbahn ausgerichtet. Das Primärvlies wird anschließend aufgefaltet und als Sekundärvlies einer intensiven Stauchung in Förderrichtung und/oder rechtwinklig zu den großen Oberflächen des Sekundärvlieses unterzogen. Die hierbei erzielte Struktur des Sekundärvlieses wird anschließend durch Aushärtung bzw. Verfestigung des Bindemittels in einem Härteofen fixiert. Durch die Stauchung in nur zwei Richtungen bleiben die Mineralfasern quer zur Förderrichtung überwiegend in horizontaler Lagerung. Diese Orientierung der Mineralfasern führt dazu, dass die Biegezugfestigkeit in dieser Richtung im Wesentlichen dreimal so hoch ist, wie in Förder- und/oder Verfaltungsrichtung. Die relative Verformbarkeit, dass heißt auch die geringere Schubfestigkeit in dieser Richtung geht einher mit einer höheren Spaltfähigkeit des Sekundärvlieses. Nach diesem Sekundärvlies werden einzelne Abschnitte als Dämmstoffplatten abgetrennt. Diese Dämmstoffplatten werden normalerweise in einer auf die Transportmittel abgestimmten Breite von üblicherweise 1,2 m abgetrennt, wobei die Länge der Dämmstoffplatten mit der Breite der Sekundärfaserbahn von beispielsweise 2 m übereinstimmt. Um die hohe Biegezugfestigkeit in Längsrichtung auszunutzen, werden die Dämmstoffplatten generell quer zur Profilrichtung der Stahlbleche verlegt.

Um die hohe Biegezugfestigkeit der Wärmedämmplatten in Produktions-Querrichtung auszunutzen, werden sie entsprechend ihrer Breite von der endlosen Dämmstoffbahn abgetrennt und anschließend quer zu der Profilrichtung der Tragschalen-Bleche verlegt. Die Stauchungen der Faserbahn erfolgen durch auf die beiden großen Oberflächen einwirkenden Druck- und Scherkräfte. Die Fixierung der endgültigen Struktur erfolgt durch die Verfestigung des Bindemittels, wozu die Faserbahn in einem Härteofen zwischen zwei übereinander angeordneten Fördereinrichtungen geführt wird. Durch deren Wirkungen werden die Fasern in beiden großen Oberflächen und den unmittelbar darunter liegenden Schichten parallel oder flach zu den großen Oberflächen ausgerichtet. Die auf den großen Oberflächen vorhandenen Erhebungen, die darauf zurückzuführen sind, dass die Fasern in die Öffnungen der Druckbänder des Härteofens gepresst worden sind, spielen hierbei keine Rolle. Die Oberflächen dieser Dämmplatten sind nunmehr begrenzt trittfest. Eine deutliche Erhöhung des Widerstands der Oberfläche, insbesondere der oben liegenden und somit begangenen Oberfläche besteht darin, die Faserbahn vor der Verfestigung des Bindemittels horizontal aufzuteilen. Die obere Schicht wird hierbei hoch verdichtet und mit der inzwischen durch Stauchungen in sich verfalteten Faserbahn wieder vereinigt. Die dadurch entstehenden Wärmedämmplatten weisen somit ca. 10 bis ca. 25 mm dicke, auf ca. 180 bis ca. 210 kg/m³ verdichtete Oberflächen auf, während der Hauptteil der Dämmplatte Rohdichten von mindestens 120, vorzugsweise > 130 kg/m³ aufweist. Die Lage der Fasern in den Oberflächen und oberflächennahen Schichten, deren Verdichtung und die Verfaltung der darunter liegenden Fasermassen, führen zu hohen Druckfestigkeiten und einer im Hinblick auf die Befestigung flexibler Dachabdichtungen mittels Schrauben und Druckplatten zu hohen Punktbelastbarkeiten, was auch in den Schriften der Hersteller besonders herausgestellt wird.

In diese Oberflächen können nun langgezogene Schneiden, beispielsweise U-förmige Schienen aus dünnen Blechen nicht oder nur wenig hineingedrückt werden. Obwohl gerade dünne Bleche eine größere Schneidwirkung in der Fasermasse haben, kommt es hier eher zu einem Abknicken der Schenkel der Schienen, als dass die Fasermasse in der erforderlichen Weise aufgespalten wird.

Die steile Lagerung der Mineralfasern führt zu einer hohen Druckfestigkeit bzw. Punktbelastbarkeit der aus der Mineralfaserbahn hergestellten Dämmstoffplatten auf einem ebenen Untergrund. Da aber Punktbelastungen über den Untergurten der profilierten Stahlbleche zu erheblichen Scherbeanspruchungen in der Dämmstoffplatte führen, kann es gerade wegen der Orientierung der Mineralfasern zu Beschädigungen der Dämmstoffschicht bis hin zum Durchbrechen der einzelnen Dämmstoffplatten führen. Die relativ schweren und elastisch-federnden Mineralwolle-Dämmstoffplatten führen aufgrund ihres Eigengewichts zwar zu einer zusätzlichen, wenn auch gleichmäßigen Verformung und damit letzten Endes zu einer ebenen Oberfläche der Wärmedämmschicht, gleichzeitig aber dämpfen die Mineralwolle-Dämmstoffplatten die durch Windbelastungen ausgelösten Schwingungen der Dachschale deutlich.

Oberhalb der Wärmedämmschicht ist die eigentliche Abdichtung der Flachdachkonstruktion angeordnet, die häufig aus Bahnen aus Kunststoffen oder Elastomeren bzw. aufgeklebten .Bitumenbahnen besteht. Diese Bahnen sind in der Regel 1 m oder 1,2 m breit und werden im Randbereich mit Hilfe von Schrauben durch die Wärmedämm- und die Luftdichtheitsschicht hindurch mit der tragenden Dachschale verbunden. Besteht die Dachschale aus den voranstehend beschriebenen profilierten Stahlblechen erfolgt die Verbindung der Bahnen grundsätzlich im Bereich der Obergurte der Stahlbleche, dass heißt in den an der Wärmedämm- bzw. der Luftdichtheitsschicht anliegenden Bereichen der Stahlbleche. Hierzu werden Bohrschrauben verwendet, deren Spitzen als Bohrer ausgebildet sind und deren durchschnittliche Auszugswerte generell von der Blechstärke und der Form des Gewindes bzw. eines aufgeformten Blechwulstes abhängig ist und im Durchschnitt bei 0,2 kN liegen.

Die Bohrschrauben weisen unterhalb eines Kopfes ein zweites Gewinde auf. Die materialgerechte Anpressung an die Luftdichtheitsschicht und die Wärmedämmschicht erfolgt zumeist durch längliche, in sich ausgesteifte Metallplatte mit abgerundeten Schmalseiten, die Abmessungen von beispielsweise 40 mm x 82 mm aufweisen. Zur Durchführung einer Bohrschraube weist die Metallplatte eine zentrale Bohrung auf, wobei die Metallplatte im Bereich der Bohrung derart ausgebildet ist, dass der Kopf der Bohrschraube versenkt in der Platte angeordnet ist.

Neben dem bereits voranstehend erwähnten zweiten Gewinde der Bohrschraube unterhalb ihres Kopfes weist die Bohrschraube ein erstes oberes Gewinde auf, welches ein Durchtreten des Kopfes durch die Dachabdichtung, nämlich der auf der Wärmedämmschicht angeordneten Bahnen verhindert. Die Schrauben werden randseitig der Bahnen in Reihen angeordnet, so dass eine nächste Bahn der Dachabdichtung über die Schrauben hinweggeführt und im Randbereich mit der bereits mechanisch befestigten Bahn durch Kleben oder Verschweißen verbunden wird. Durch eine Überlappung benachbarter Bahnen der Dachabdichtung werden die Schrauben abgedeckt.

Flachdachkonstruktionen der voranstehend beschriebenen Ausgestaltung weisen in ihren Rand- und Eckbereichen höhere Windsoglasten auf, so dass die Abstände zwischen den Reihen der Schrauben deutlich verringert und die Anzahl der Schrauben auf 8 bzw. 12 Stück pro m² angehoben werden muss. Die Schrauben sind aufgegurtet, so dass das Setzen mit Hilfe von leistungsfähigen motorgetriebenen Schrauben erfolgen kann. Diese Vorgehensweise hat die Verwendung von an sich üblichen druckübertragenden Schienen mit entsprechenden Bohrungen für die Schrauben weitgehend in den Hintergrund gedrängt.

Die Widerstandsfähigkeit der Befestigung der Wärmedämmschicht ist in starkem Maße durch die Festigkeit der Dämmstoffelemente bestimmt. Diese Festigkeit der Dämmstoffelemente ist nicht konstant, sondern fällt unter Einwirkungen von Druck, Zug, Feuchte, Temperatur und Zeit ab, so dass sich mit der Zeit eine gegenüber dem Ausgangsniveau geringere Festigkeit einstellt. Bei hohen anfänglichen Festigkeitswerten wird daher versucht, diese Festigkeitsverminderung zumindest teilweise zu kompensieren. Zu diesem Zweck werden hohe Vorspannungen gewählt, indem die Bohrschrauben mit einem hohen Anzugsmoment angezogen werden, so dass die druckausgleichenden Metallplatten auch bei Dämmstoffelementen mit hoher Festigkeit in die Dämmstoffelemente hineingezogen werden. Hierdurch bilden sich in der Folge unerwünschte Wasseransammlungen und Schmutzablagerungen an diesen Stellen auf der Dachabdichtung aus. Um diesen Effekt zu vermeiden, werden Dämmstoffplatten aus Mineralfasern verwendet, die eine ca. 15 bis ca. 25 mm dicke, auf zumeist 180 bis 220 kg/m³ verdichtete Oberflächenschicht aufweisen und deshalb vergleichsweise hohe Punktbelastungen ermöglichen. Dennoch führt die Vielzahl der in eine derartige Flachdachkonstruktion eingebauten Metallteile, insbesondere die vielen Bohrschrauben auch bei höheren, den gestiegenen Anforderungen an den baulichen Wärmeschutz angepassten Dämmschichtdicken zu größeren Wärmeverlusten, da die Bohrschrauben selbst bei der voranstehend dargestellten Anordnung Wärmebrücken ausbilden.

Aus dem Stand der Technik sind ferner geneigte Dachkonstruktionen bekannt, die oftmals mit Blechen aus beispielsweise Aluminium, Kupfer, Titanzink, feuerverzinktem Stahl, austenitischen Stählen, Blei oder dergleichen eingedeckt sind. Die einzelnen Deckelemente werden Schare genannte und aus Bändern und Blechtafeln geformt. Hierbei werden Falz- und Leistendächer unterschieden. Bei Falzdächern erfolgt die Verbindung der einzelnen Schare untereinander zumeist in Form von einfachen oder doppelten Stehfalzen bzw. Winkelfalzen. Die Befestigung der Schare erfolgt durch Hafte. Es werden Fix- und Schiebe- oder Gleithafte ausgebildet, wobei letztere thermisch bedingte Längsbewegungen der Schare ermöglichen sollen. Die Hafte bestehen aus schmalen Blechstreifen und werden aus geeigneten Werkstoffen mit vorgeschriebenen Mindestdicken ≥ 0,4 mm bei Edelstahl, ≥ 0,6 mm bei verzinktem Stahlblech und ≥ 0,7 mm bei Titanzink bzw. ≥ 0,8 mm bei Aluminium hergestellt. Die Schiebehafte weisen entweder Langlöcher oder ein entsprechend bewegliches Oberteil auf, um eine Bewegung der Schare relativ zur Hafte zu ermöglichen.

Für die Befestigung der Schare sind Halter vorgesehen, die ein entsprechend ausgebildetes Kopfteil aufweisen. Ein Beispiel eines derartigen Halters ist in der DE 297 12 794 U1 beschrieben. Dieser vorbekannte Halter besteht aus einem Kopfteil zum Tragen der Schare und einem Fußteil zur Kupplung des Halters mit einer Stützkonstruktion. Zwischen dem Kopfteil und dem Fußteil ist ein Verbindungsrücken vorgesehen. Das Fußteil ist in einem Stützelement angeordnet, welches beweglich mit dem Fußteil gekuppelt ist. Das Fußteil kann plattenförmig oder im Querschnitt rund ausgebildet sein, wobei das Stützelement eine hierzu korrespondierende Formgebung aufweist.

Die Haften und Halter sind in einer Falzverbindung zwischen benachbarter Scharren eingebunden und bei einer schweißenden Verbindung mit den Scharren verschweißt. Die Halter werden beispielsweise mittels Senkkopfschrauben mit dem Untergrund verbunden.

Breite und Länge der Scharren, Werkstoffdicken. Anzahl und Abstand der Haften sind beispielsweise in DIN 18339 festgelegt. Normgemäß Scharrenbreiten von Scharren sind 520, 620, 720 und 920 mm. Für die Befestigung von Scharren mit Klemmfalz-Verbindungen bestehen die Haften zum Teil aus stranggezogenen massiven Metallkörpern mit abgerundeten Köpfen. Die Anzahl und der Abstand der Haften voneinander sind abhängig von der Scharrenbreite, -länge, der Gebäudehöhe, der Lage innerhalb der Dachfläche und betragen ≤ 500 mm bis 210 mm bis ca. 4 bis 8 Stück pro m². Die Haften weisen zumeist eine konstante Länge auf, so dass Durchbiegungen der tragenden Dachschale auf die Eindeckung übertragen werden.

Bei geneigten Dachkonstruktionen ist ebenfalls eine dampfbremsende Luftdichtheitsschicht vorgesehen, auf der die Wärmedämmschicht angeordnet ist, die beispielsweise aus rollbaren leichten Mineralwolle-Dämmfilzen besteht. Die einzelnen Lagen der Mineralwolle-Dämmfilze sind, soweit es die Fußpunkte der Hafte und diese selbst zulassen, weitgehend dicht gestoßen. Derartige Mineralwolle-Dämmfilze sind sehr kompressibel, so dass sie im gewickelten Zustand in Bezug auf ihre jeweilige Dicke um ca. 40 bis ca. 70 % verdichtet werden können. In der Regel werden derartige Mineralwolle-Dämmfilze mit einer Überdicke verlegt, um ein vollflächiges Aufliegen der Schar zu gewährleisten, wodurch die Schalldämmung wesentlich verbessert wird.

Auf der Wärmedämmschicht kann zur Dämpfung von durch Niederschlägen verursachten akustischen Beeinträchtigung, zur Kondensatableitung und zur Reduzierung der Korrosionsgefahr der verarbeitenden Metallteile eine Trennschicht vorgesehen sein, die aus in sich verwirbelten Kunststofffasern auf einem wasserdampfdurchlässigen, jedoch wasserabweisenden Kunststoff-Wirrfaservlies aufgelegt ist. Eine derartige Dachkonstruktion weist jedoch erhebliche Nachteile auf, da die in großer Zahl verwendeten Hafte massive Wärmebrücken darstellen. Deren wärmeleitende Wirkung kann nur dadurch vermindert werden, dass sie auf weniger wärmeleitenden Schichten oder auf Hohlkörpern aus Kunst- oder Mineralfaserstoffen aufgestellt werden.

Aus der EP 1 445 395 A1 sind Profilelemente bekannt, die im Querschnitt im Wesentlichen U-förmig ausgebildet sind, so dass diese Profilelemente zwei Schenkel und einen die Schenkel verbindenden Steg aufweisen, wobei die Schenkel rechtwinklig zum Steg ausgerichtet sind. Zumindest ein Schenkel weist an seinem freien Ende eine Schneide auf, die es ermöglicht, den Schenkel in einfacher Weise in eine Dämmstoffplatte, insbesondere eine Mineralfaserdämmstoffplatte mit einer Rohdichte von 120 kg/m³ einzustecken. Es kann vorgesehen sein, dass zu diesem Zweck eine Nut in die Dämmstoffplatte eingefräst ist. Ergänzend weist der Schenkel eine in Längsrichtung des Profilelementes verlaufenden Sicke auf, die es ermöglicht, die Materialstärke des Profilelementes auf weniger als 1,6 mm abzusenken, ohne dass hierdurch Festigkeitsprobleme im Bereich des in die Dämmstoffplatte einzusteckenden Schenkels hervorgerufen werden. Der Schenkel soll soweit in die Dämmstoffplatte eingedrückt werden, dass der Steg geringfügig in die Oberfläche der Dämmstoffplatte versenkt ist, um eine ebene Oberfläche einer Dämmschicht auszubilden.

An einem solchen Profilelement sind Haften befestigt, die im Querschnitt im Wesentlichen Z-förmig ausgebildet sind und mit einem Schenkel auf dem Steg des Profilelementes aufliegen. Die Befestigung der Hafte auf dem Profilelement erfolgt durch Verprägung an zwei Punkten, so dass eine Drehung der Hafte relativ zum Profilelement erschwert ist. Derartige Profilelemente werden im Abstand voneinander und parallel zueinander verlegt, wobei die Profilelemente rechtwinklig zu der Längsrichtung der Schare ausgerichtet werden. Es besteht aber auch die Möglichkeit, die Profilelemente unter einem beliebigen Winkel zur Längsachse der Schare anzuordnen.

Weiterhin ist aus der DE 44 18 890 A1 eine Unterkonstruktion für zweischalige Dachsysteme bekannt, die in gleicher Weise für Eindeckungen aus Ziegeln, Trapezblechen, Welleternit oder ein Spenglerfalzdach geeignet ist. Diese Unterkonstruktion für ein zweischaliges Dachsystem weist eine Wärmedämmschicht auf, die unter Zwischenlage einer Dampfsperre auf den Obergurten eines unteren Trapezbleches aufliegt. In die Wärmedämmschicht sind im Querschnitt U-förmige Profile eingesetzt, welche über Schrauben mit den Trapezblechen verbunden sind. Die Wärmedämmschicht besteht aus trittfesten Mineralfaserdämmplatten mit einer Rohdichte von 120 kg/m³.

Eine weitere Dachkonstruktion sowie ein Verfahren zur Abdichtung eines Daches ist ferner aus der DE 195 49 026 A1 bekannt. Die Dachkonstruktion gemäß dieser Druckschrift weist im Querschnitt U-förmige Profilelemente, auf, die über Nieten mit einer unterhalb einer Wärmedämmschicht angeordneten Dachschale aus im Querschnitt trapezförmigen Stahlblechen verbunden werden. Die Profilelemente haben somit einen Steg und zwei parallel zueinander ausgerichtete, am Ende des Stegs angeordnete Schenkel, die in die Wärmedämmschicht eindrückbar sind. Die Wärmedämmschicht besteht aus trittfesten Mineralfaserdämmplatten, die begehbar sind, ohne sich unter der Last des Montagepersonals wesentlich zu verformen.

Durch die Verwendung von Nieten mit gegenüber Schrauben größeren Auszugswerten besteht die Möglichkeit, die Anzahl der Verbindungselemente zwischen den Profilelementen und der Dachschale zu verringern, so dass auch die Anzahl möglicher Wärmebrücken wesentlich verringert wird. Auf den außenliegenden Flächen der Profilelemente sind verschweiß- oder verklebbare Dachabdichtungsmaterialien angeordnet, die mit darauf angeordneten Dachabdichtungsbahnen verbindbar sind.

Der wesentliche Nachteil der aus diesem Stand der Technik vorbekannten Profilelemente liegt darin, dass sich diese nicht in der angestrebten Form und nicht mit einer hohen Verarbeiturigsgeschwindigkeit in die als trittfest beschriebenen Mineralwolle-Dämmstoffplatten eindrücken lassen. Es besteht die Gefahr, dass die Profilelemente und/oder der Dämmstoffplatten beim Eindrücken in die Wärmedämmschicht beschädigt oder zerstört werden, so dass die erwartungsgemäßen Eigenschaften der einzelnen Konstruktionselemente nicht erfüllt werden. Das Eindrücken der Profilelemente in die Wärmedämmschicht erfolgt in der Regel mit dem Fuß, so dass darüber hinaus auch die auf dem Steg angeordneten Dachabdichtungsmaterialien beschädigt oder entfernt werden können.

Um diese Nachteile zu vermeiden, ist es bei der praxisgerechten Ausgestaltung einer entsprechenden Dachkonstruktion üblich, dass vor dem Einbringen der Profilelemente Nuten in die Oberfläche der zuvor ausgelegten Wärmedämmschicht eingeschnitten werden. Hierzu werden spezielle Maschinen verwendet, so dass die Nuten gerade und in konstantem Abstand zueinander eingeschnitten werden können. Das Einschneiden der Nuten stellt aber eine zeitlich aufwendige Vorgehensweise dar und ist nur von gut ausgebildeten Fachleuten ausführbar.

Bei einer Breite des Stegs eines Profilelementes von deutlich unter 100 mm und dementsprechend nahe beieinander liegenden Nuten ergibt sich darüber hinaus ein inselartiger Ausschnitt. Dadurch wird die druckverteilende Wirkung einer hoch verdichtenden Oberflächenschicht der Dämmstoffelemente weitgehend aufgehoben. Bei quer in geneigten Wärmedämmschichten eingefrästen Nuten kann sich das eingelegte Profilelement nur mit den tiefer liegenden Schenkeln an der hoch verdichteten Oberflächenschicht abstützen, da die Schubfestigkeit des durch die eingefrästen Nuten gebildeten Dämmstoffelements gering ist.

Schließlich ist aus der EP 0 969 160 A2 eine weitere Dachkonstruktion bekannt, die ein Last aufnehmende Unterkonstruktion, eine Eindeckung aus Profilen und entsprechenden Haltern und bolzenförmige Befestigungselemente aufweist, wobei die Halter mit der Unterkonstruktion über die Befestigungselemente zugfest verbunden sind. Bei dieser Dachkonstruktion ist ein Modulband vorgesehen, das auf der Unterkonstruktion aufliegt und eine mit dem Modulmaß des Profilblechs entsprechende maßhaltige Einteilung hat, wobei die Halter entsprechend der Einteilung auf das Modulband aufgesetzt sind. Bei diesem Gebäudedach wird das Einfräsen von Nuten vermieden. Es sind jedoch die Kanten des Modulbandes geringfügig abgeknickt, wobei das Modulband mit den abgeknickten Bereichen in die Oberfläche der Dämmstoffschicht eingreift, ohne diese Dämmstoffschicht zu beschädigen. Das geringfügige Eingreifen der abgeknickten Bereiche des Modulbands führt dazu, dass das Modulband nach dem Anziehen der Befestigungselemente, nämlich der Schrauben, unverrückbar auf der Wärmedämmschicht angeordnet ist.

Die Herstellung derartiger Dämmstoffelemente ist beispielsweise in der US 5 981 024 beschrieben. Die aus dieser Druckschrift vorbekannten Dämmstoffelemente weisen eine stegartige Anordnung auf. Die voranstehend beschriebene Orientierung der Mineralfasern rechtwinklig zu den großen Oberflächen bzw. in einer steilen Lagerung hierzu dient in erster Linie der Erhöhung der Querzugfestigkeit der Dämmstoffelemente rechtwinklig zu den großen Oberflächen. Durch die stegartige Anordnung wird die Steifigkeit parallel zur Ausrichtung der stegartigen Anordnung erhöht.

Aus der DE 43 19 340 C1 sind schließlich ein Verfahren und eine Vorrichtung zur Herstellung von Mineralfaser-Dämmstoffplatten bekannt. Die gemäß diesem vorbekannten Verfahren hergestellten Dämmstoffplatten weisen eine möglichst große Druckfestigkeit in Richtung der Flächennormalen der großen Oberflächen auf. Hierbei ist es von Vorteil, dass eine Mineralfaserbahn, aus der die Dämmstoffplatten gebildet werden, vor dem Einbringen der Vertiefungen und vor dem Aushärten des Bindemittels durch Längsstauchen oder durch Auftrennen in Lamellen und Wenden der Lamellen um 90° um ihre Längsachse oder durch Überführung in eine Wellenform derart behandelt wird, dass mindestens ein Teil der Mineralfasern rechtwinklig zu den großen Oberflächen verläuft. Insofern offenbart die DE 43 19 340 C1 ein gattungsgemäßes Mineralfaserdämmstoffelement.

Gemäß diesem Stand der Technik ist aber auch vorgesehen, dass die nach dem Austreten aus dem Härteofen und von der Mineralwollebahn abgeschnittenen Dämmstoffplatten einer intensiven Reibbehandlung auf mindestens einer der großen Oberflächen unterworfen werden, so dass sich die Mineralfasern im Oberflächenbereich aufrichten. Diese Vorgehensweise ist jedoch nur dann notwendig, wenn die Mineralfasern im Bereich der Oberfläche parallel zu den großen Oberflächen verlaufen. Die im Stand der Technik beschriebene Vorgehensweise dient dem Aufrauen dieser Oberfläche, so dass die nachträglich in diesen Bereich angeordneten druckausgleichenden Körper eine verbesserte Haftung auf der großen Oberfläche erfahren.

Derartige Mineralfaserdämmstoffelemente sind insbesondere als Putzträgerplatten vorgesehen. Eine Anwendung im Bereich von flachen oder flach geneigten Dächern ist jedoch für den auf diesem Gebiet tätigen Fachmann offensichtlich nicht möglich. Die druckausgleichenden Körper dienen der Aufnahme von mechanischen Befestigungselementen, mit denen derartige Mineralfaserdämmstoffelemente ergänzend an Gebäudefassaden befestigt werden. Hiermit soll vermieden werden, dass die an sich relativ kompressible Struktur der Mineralfaserdämmstoffelemente bei einer mechanischen Befestigung in Richtung auf die Gebäudefassade gezogen wird, so dass sich Vertiefungen im Mineralfaserdämmstoffelement ausbilden, die nachfolgend mit Putzmaterial auszufüllen sind. Derartige Probleme treten bei flachen oder flach geneigten Dächern nicht auf. Vielmehr stehen hier insbesondere Probleme beim Begehen und/oder Befahren von diesen Dachflächen an, so dass die Mineralfaserdämmstoffelemente insgesamt eine hohe Druckfestigkeit aufweisen müssen. Auch können derartige Mineralfaserdämmstoffelemente für flache oder flach geneigte Dächer mit wesentlich größerem Gewicht ausgebildet werden, als dies bei Mineralfaserdämmstoffelementen für die Fassadenbereiche von Gebäuden der Fall ist.

Ausgehend von diesem Stand der Technik liegt der Erfindung die Aufgabe zugrunde, ein verbessertes Mineralfaserdämmstoffelement für einen Dämmschichtaufbau eines Gebäudedachs in flacher oder flach geneigter Ausführung zu schaffen, das in einfacher und kostengünstiger Weise herstell- und einbaubar ist und insbesondere die erforderlichen mechanischen Eigenschaften, wie insbesondere eine hohe Druckfestigkeit sowie eine verbesserte Schalldämmwirkung aufweist.

Die Lösung dieser Aufgabenstellung sieht bei einer erfindungsgemäßen Gebäudedach vor, dass das Mineralfaserdämmstoffelement aus einer mäandrierenden Mineralfaserbahn besteht, die mehrere parallel zueinander verlaufende Stege aufweist, wobei sich die Stege und deren Mineralfasern im Wesentlichen rechtwinklig zu einer ersten und einer zweiten gegenüberliegend der ersten Oberfläche angeordneten großen Oberfläche erstrecken, wobei zumindest im Bereich einer großen Oberfläche benachbarte Stege über Umlenkungsbereiche miteinander verbunden sind, wobei im Bereich der der Dachunterkonstruktion abgewandten ersten großen Oberfläche aufgestellte Mineralfasern angeordnet sind und das Mineralfaserdämmstoffelement im Bereich seiner der Dachunterkonstruktion zugewandten zweiten großen Oberfläche eine auf die Mineralfasern aufgebrachte Beschichtung aus einer den Bereich unterhalb der zweiten großen Oberfläche verfestigenden und/oder verdichtenden Masse aufweist.

Bei einem erfindungsgemäßen Dämmschichtaufbau ist zur Lösung der Aufgabe vorgesehen, dass das Mineralfaserdämmstoffelement aus einer mäandrierenden Mineralfaserbahn besteht, die mehrere parallel zueinander verlaufende Stege aufweist, wobei sich die Stege und deren Mineralfasern im Wesentlichen rechtwinklig zu einer ersten und einer zweiten gegenüberliegend der ersten Oberfläche angeordneten großen Oberfläche erstrecken, wobei zumindest im Bereich einer großen Oberfläche benachbarte Stege über Umlenkungsbereiche miteinander verbunden sind, wobei im Bereich der der Dachunterkonstruktion abgewandten ersten großen Oberfläche aufgestellte Mineralfasern angeordnet sind, wobei auf der zweiten großen Oberfläche eine Kaschierung angeordnet ist oder wobei das Mineralfaserdämmstoffelement im Bereich seiner der Dachunterkonstruktion zugewandten zweiten großen Oberfläche eine auf die Mineralfasern aufgebrachte Beschichtung aus einer den Bereich unterhalb der zweiten großen Oberfläche verfestigenden und/oder verdichtenden Masse aufweist.

Schließlich ist bei einem erfindungsgemäßen Mineralfaserdämmstoffelements als Lösung der Aufgabenstellung vorgesehen, dass im Bereich der ersten großen Oberfläche aufgestellte Mineralfasern angeordnet sind, wobei auf der zweiten großen Oberfläche eine Kaschierung angeordnet ist oder die zweite große Oberfläche eine auf die Mineralfasern aufgebrachte Beschichtung aus einer den Bereich unterhalb der zweiten großen Oberfläche verfestigenden und/oder verdichtenden Masse aufweist.

Weitere Merkmale und Vorteile des erfindungsgemäßen Gebäudedachs, des erfindungsgemäßen Dämmschichtaufbaus und des erfindungsgemäßen Mineralfaserdämmstoffelements sowie deren Weiterbildungen ergeben sich aus den Unteransprüchen und der nachfolgenden Beschreibung.

Mit dem erfindungsgemäßen Gebäudedach ist es möglich, die Wärmedämmschicht aus einem Mineralfaserdämmstoffelement auszubilden, welches in einfacher Weise aus einer mäandrierend abgelegten Mineralfaserbahn ausgebildet ist, wobei das Mineralfaserdämmstoffelement mehrere parallel zueinander verlaufende Stege aufweist. In diesen Stegen verlaufen die Mineralfasern im Wesentlichen rechtwinklig zu den großen Oberflächen des Mineralfaserdämmstoffelementes. Jeweils zwischen zwei benachbarten Stegen ist ein Umlenkungsbereich angeordnet, in dem die Mineralfasern aus ihrer Ausrichtung rechtwinklig zu den großen

Oberflächen des Mineralfaserdämmstoffelementes umgelenkt sind und einen Verlauf schräg bis zu parallel zu den großen Oberflächen des Mineralfaserdämmstoffelementes haben. Die Ausgestaltung des Mineralfaserdärmmstoffelementes aus Stegen mit dem voranstehend beschriebenen Verlauf der Mineralfasern führt zu einem überwiegend druckfesten Mineralfaserdämmstoffelement. Eine gewisse

Kompressibilität und damit Anpassbarkeit des Mineralfaserdämmstoffelements an die Einbaubedingungen ist durch die Ausrichtung der Mineralfasern in den Umlenkungsbereichen gegeben. Die voranstehenden Ausführungen treffen ebenso auf einen erfindungsgemäßen Dämmschichtaufbau für ein insbesondere flaches oder flach geneigtes Gebäudedach zu.

Nach einer Weiterbildung des erfindungsgemäßen Gebäudedachs ist vorgesehen, dass die Dachunterkonstruktion aus Trapezblechen mit parallel zueinander ausgerichteten Obergurten und Untergurten besteht und dass das Mineralfaserdämmstoffelement auf zumindest zwei benachbart und im Abstand zueinander angeordneten Obergurten aufliegt. Durch die Ausgestaltung des Mineralfaserdämmstoffelementes ist eine Durchtrittsicherheit auch dann gegeben, wenn das Mineralfaserdämmstoffelement im Bereich zwischen seinen Auflageflächen auf den Obergurten und somit oberhalb des Untergurts belastet wird.

Eine Weiterbildung dieser Ausführungsform sieht vor, dass das Mineralfaserdämmstoffelement mit den Längsachsen der Stege quer zu den Längsachsen der Obergurte und der Untergurte auf der Dachunterkonstruktion angeordnet ist.
Durch diese Anordnung des Mineralfaserdämmstoffelementes relativ zu den Obergurten und den Untergurten der Dachunterkonstruktion wird die Stabilität des Gebäudedachs und insbesondere des Dämmschichtaufbaus bei Druckbelastung verbessert.

Vorzugsweise ist zwischen der Dachunterkonstruktion und dem Mineralfaserdämmstoffelement eine Abdichtung, insbesondere eine Luftdichtheitsschicht angeordnet. Hierbei hat es sich als vorteilhaft erwiesen, die Abdichtung aus einer reißfesten Folie, beispielsweise einer Elastomer-Metallverbundfolie, einer Elastomer-Bitumen-Metallverbundfolie, einer Bitumenbahn mit Metalleinlagen oder einer Metallfolie auszubilden. Eine derartige Abdichtung stützt das Mineralfaserdämmstoffelement bzw. den Dämmschichtaufbau ergänzend und trägt somit dazu bei, dass der Dämmschichtaufbau mit hohen spezifischen Drücken belastbar ist.

Alternativ oder ergänzend kann die Abdichtung aus auf der Dachunterkonstruktion ausgelegten tragfähigen Blechen bestehen. Eine weitere Alternative der Ausgestaltung der Abdichtung besteht darin, dass die Abdichtung aus einer Polyethylenfolie ausgebildet ist.

Vorzugsweise ist die Abdichtung mit der Dachunterkonstruktion und/oder dem Mineralfaserdämmstoffelement verbunden, insbesondere verklebt, wobei sich ein Polyurethankleber als vorteilhafter Kleber erwiesen hat. Durch die Verbindung der Abdichtung mit der Dachunterkonstruktion wird die Druckbelastbarkeit des Dämmschichtaufbaus weiter verbessert, da die Abdichtung beispielsweise an den Ober gurten der Dachunterkonstruktion fixiert und über dem dazwischen angeordneten Untergurt gespannt ist, so dass bei der Verwendung einer reißfesten Abdichtung diese Abdichtung den Dämmschichtaufbau, insbesondere das Mineralfaserdämmstoffelement unterstützt.

Bei einem weiteren Merkmal der Erfindung ist vorgesehen, dass das Mineralfaserdämmstoffelement im Bereich seiner der Dachunterkonstruktion abgewandten großen Oberfläche aufgestellte Mineralfasern aufweist. Das Mineralfaserdämmstoffelement wird zu diesem Zweck mit einer Bürste im Oberflächenbereich bearbeitet oder auf andere Weise in diesem Oberflächenbereich aufgerauht. Hieraus ergibt sich eine flexible, einer Kontur einer Dacheindeckung folgende Oberfläche des Mineralfaserdämmstoffelementes, die einen Antidröhneffekt bewirkt und somit zu einer verbesserten Schalldämmwirkung beiträgt. Insbesondere werden hierbei die Mineralfasern aufgestellt, die schräg oder parallel zu der großen Oberfläche ausgerichtet und somit in den Umlenkungsbereichen angeordnet sind.

Alternativ kann vorgesehen sein, dass die in den Umlenkungsbereichen zwischen benachbarten Stegen parallel und/oder schräg zu den großen Oberflächen verlaufende Mineralfasern entfernt sind. Hierdurch wird die Kompressibilität des Mineralfaserdämmstoffelementes reduziert, um die Oberfläche des Mineralfaserdämmstoffelementes beispielsweise mit bereiften Transportgeräten während der Erstellungsphase, aber auch im Zuge von Wartungs- und/oder Reparaturarbeiten befahren zu können.

Weiterhin kann ergänzend vorgesehen sein, dass das Mineralfaserdämmstoffelement im Bereich seiner der Dachunterkonstruktion zugewandten großen Oberfläche eine Kaschierung aufweist. Die Kaschierung kann die Abdichtung ersetzen oder ergänzen. Vorzugsweise ist die Kaschierung vollflächig auf der großen Oberfläche des Mineralfaserdämmstoffelementes ausgebildet.

Es besteht aber auch die Möglichkeit, die Kaschierung teilflächig, insbesondere streifenförmig auszubilden, wobei es sich als vorteilhaft erwiesen hat, die einzelnen Streifen der Kaschierung insbesondere quer zur Längsachse der Stege verlaufend auf der großen Oberfläche anzuordnen, so dass die streifenförmige Kaschierung ergänzend zur Bruchsteifigkeit des Mineralfaserdämmstoffelementes beiträgt. Eine derartige Ausgestaltung ist insbesondere in Verbindung mit der voranstehend beschriebenen Abdichtung vorteilhaft.

Die Kaschierung ist vorzugsweise zugfest ausgebildet, um ergänzend die Druckfestigkeit des Mineralfaserdämmstoffelementes zu erhöhen.

Nach einem weiteren Merkmal der Erfindung ist vorgesehen, dass die Kaschierung mit dem Mineralfaserdämmstoffelement verklebt ist, wobei zwischen der Kaschierung und dem Mineralfaserdämmstoffelement insbesondere eine Schicht eines Polyurethanklebers angeordnet ist.

Alternativ hierzu kann vorgesehen sein, dass die Kaschierung als eine Bitumenschicht ausgebildet ist, die vorzugsweise mit einem Gittergewebe aus beispielsweise Glasfasern, Kunststofffasern und/oder Metallfasern armiert ist.

Anstelle einer Kaschierung aus einem flächigen Gebilde kann alternativ vorgesehen sein, dass das Mineralfaserdämmstoffelement im Bereich seiner der Dachunterkonstruktion zugewandten großen Oberfläche eine zwischen die Mineralfasern eingebrachte Imprägnierung und/oder eine auf die Mineralfasern aufgebrachte Beschichtung aus einer den Bereich unterhalb der großen Oberfläche verfestigenden und/oder verdichtenden Masse aufweist.

Die Masse kann beispielsweise aus einem Heißbitumen, einer Bitumen-Emulsion, einer faserverstärkten Bitumen-Kunststoffmasse und/oder einem kunststoffvergüteten Fliesenkleber bestehen und weist vorzugsweise eine Armierung aus Fasern, insbesondere Mineralfasern, Kunststofffasern und/oder Metallfasern auf. Die Masse verdichtet und/oder verfestigt das Mineralfaserdämmstoffelement im Bereich einer großen Oberfläche, nämlich der auf der Dachunterkonstruktion aufliegenden großen Oberfläche, so dass die Kompressibilität des Mineralfaserdämmstoffelementes in diesem Bereich herabgesetzt ist Des Weiteren verbindet die Masse die benachbarten Stege des Mineralfaserdämmstoffelementes sowohl in den Bereichen, in denen benachbarte Stege durch Umlenkungsbereiche miteinander verbunden sind, als auch in den Bereichen, in denen benachbarte Stege nicht durch Umlenkungsbereiche miteinander verbunden sind.

Nach einem weiteren Merkmal des erfindungsgemäßen Gebäudedachs ist vorgesehen, dass die Vorrichtung zur Befestigung des Mineralfaserdämmstoffelementes an der Dachunterkonstruktion zumindest eine Profilschiene und die Profilschiene mit der Dachunterkonstruktion verbindende Schrauben aufweist. Es hat sich überraschend gezeigt, dass die Profilschienen, insbesondere mit einem U- oder L-förmigen Querschnitt, in einfacher Weise in ein entsprechendes Mineralfaserdämmstoffelement eingedrückt werden können. Hierdurch besteht die Möglichkeit, dass Profilschienen von großer Länge verwendet werden können und in beliebiger Richtung in die Oberfläche des Mineralfaserdämmstoffelementes eingedrückt werden. Beispielsweise ist es vorteilhaft, dass die Profilschienen in den Bereich benachbarter Stege problemlos mit einem Schenkel eingedrückt werden. Werden die Mineralfasern in den Umlenkungsbereichen ergänzend entfernt, so ist der Einbau einer im Querschnitt U-förmigen Profilschiene weitergehend erleichtert.

Die hierbei verwendeten Mineralfaserdämmstoffelemente können für den Einsatz in einem Gebäudedach Rohdichten von mehr als 70 kg/m³, insbesondere mehr als 90 kg/m³ aufweisen. Die Verwendung von mehreren Metern langen im Querschnitt U-förmigen Profilschienen führt zu einer wesentlichen Reduzierung der Herstellungskosten eines entsprechendes Gebäudedachs, da zum einen die Herstellung langer Profilschienen preiswert und die Verarbeitung der entsprechenden Profilschienen in kurzer Zeit erfolgen kann. Die langen, in sich vergleichsweise biege- und torsionssteifen Profilschienen haben darüber hinaus den Vorteil, dass sie eine stabile Konstruktion für die Anordnung einer Dacheindeckung bieten und gleichzeitig in einfacher Weise mit der Dachunterkonstruktion verbindbar sind.

Die voranstehend dargestellten Vorteile des erfindungsgemäßen Gebäudedachs treffen ebenso auf den erfindungsgemäßen Dämmschichtaufbau, wie auch auf das erfindungsgemäße Mineralfaserdämmstoffelement zu.

Weitere Merkmale und Vorteile der Erfindung ergeben sich aus der nachfolgenden Beschreibung der zugehörigen Zeichnung, in der bevorzugte Ausführungsformen der Erfindung dargestellt sind. In der Zeichnung zeigen:
- Figur 1: einen Ausschnitt eines Gebäudedachs in perspektivischer Ansicht;
- Figur 2: einen Ausschnitt eines Mineralfaserdämmstoffelementes für das Gebäudedach gemäß Figur 1 in einer Seitenansicht und
- Figur 3: eine zweite Ausführungsform eines Mineralfaserdämmstoffelementes für das Gebäudedach gemäß Figur 1 in einer Seitenansicht.

In Figur 1 ist ein Ausschnitt eines Gebäudedachs 1 in perspektivischer Ansicht dargestellt, wobei das Gebäudedach 1 als Flachdach ausgebildet ist. Das Gebäudedach 1 besteht aus einer Dachunterkonstruktion 2 und einer darauf angeordneten Wärmedämmschicht 3 aus einem trittfesten Mineralfaserdämmstoffelement 4 und einer Abdichtung 5. Die Dachunterkonstruktion 2 besteht aus Trapezblechen 6, die jeweils mehrere Obergurte 7 und Untergurte 8 aufweist. Die Obergurte 7 und Untergurte 8 sind alternierend angeordnet.

Auf den Obergurten 7 liegt unterhalb des Mineralfaserdämmstoffelementes 4 die Abdichtung 5 auf, die aus einer reißfesten Folie besteht. Die Abdichtung 5 ist mit den Obergurten 7 des Trapezblechs 6 verklebt und oberhalb der Untergurte 8 gespannt.

Das Mineralfaserdämmstoffelement 4 besteht aus einer mäandrierend abgelegten Mineralfaserbahn, die mehrere parallel zueinander verlaufende Stege 9 hat, in denen die Mineralfasern 15 im Wesentlichen rechtwinklig zu großen Oberflächen 10, 16 des Mineralfaserdämmstoffelementes 4 ausgerichtet sind. Jeweils zwei benachbarte Stege 9 sind über einen Umlenkungsbereich 11 miteinander verbunden. In diesem Umlenkungsbereich 11 weisen die Mineralfasern 15 einen Verlauf schräg bis parallel zu den großen Oberflächen 10, 16 auf.

Das Mineralfaserdämmstoffelement 4 ist derart auf dem Trapezblech 6 angeordnet, dass die Längsachsen der Stege 9 rechtwinklig zu den Längsachsen der Obergurte 7 bzw. Untergurte 8 verlaufend ausgerichtet sind.

Ergänzend weist das Gebäudedach 1 mehrere Profilschienen 12 auf, von denen in Figur 1 lediglich eine dargestellt ist. Die Profilschiene 12 ist im Querschnitt U-förmig ausgebildet und hat einen Steg 13, von dem sich zwei rechtwinklig zum Steg 13 in gleicher Richtung verlaufende Schenkel 14 erstrecken. Die Schenkel 14 sind in die große Oberfläche 10 des Mineralfaserdämmstoffelements 4 eingedrückt, wobei die Profilschiene 12 mit ihrer Längsachse parallel zu den Längsachsen der Stege 9 des Mineralfaserdämmstoffelements 4 ausgerichtet ist.

Figur 2 zeigt eine erste Ausführungsform des Mineralfaserdämmstoffelements 4 in einer Seitenansicht. Im Bereich der großen Oberfläche 10 weist das Mineralfaserdämmstoffelement 4 aufgestellte Mineralfasern 15 auf. Eine der großen Oberfläche 10 gegenüberliegend angeordnete und parallel zu der großen Oberfläche 10 verlaufende große Oberfläche 16 weist demgegenüber Bereiche 17 auf, in denen schräg zu der großen Oberfläche 16 und/oder parallel zu der großen Oberfläche 16 verlaufende Mineralfasern 15 schneidend oder schleifend entfernt sind, so dass in diesen Bereichen die Mineralfasern 15 im Wesentlichen rechtwinklig zur großen Oberfläche 16 ausgerichtet sind.

Die große Oberfläche 16 ist mit einer Kaschierung 18 teilflächig abgedeckt, wobei die Kaschierung 18 aus einzelnen nicht näher dargestellten Streifen besteht, die mit ihrer Längsachse rechtwinklig zur Längsachse der Stege 9 verlaufend auf die Oberfläche 16 aufgeklebt sind und somit den Zusammenhalt der Stege 9 im Bereich der großen Oberfläche 16 unterstützen.

Die Kaschierung 18 ist zugfest ausgebildet und mit dem Mineratfaserdämmstoffelement 4 über einen Polyurethankleber verklebt. In die Kaschierung 18 aus einer Bitumenschicht ist ein Gittergewebe 19 aus Glasfasern als Armierung eingelegt.

Figur 3 zeigt eine zweite Ausführungsform eines Mineralfaserdämmstoffelementes 4 in Seitenansicht, wobei in Abweichung zur Ausführungsform gemäß Figur 2 im Bereich der großen Oberfläche 10 der überwiegende Teil der schräg oder parallel zu der großen Oberfläche 10 verlaufende Mineralfasern 15 schleifend oder schneidend entfernt ist.

Des Weiteren weist das Mineralfaserdämmstoffelement 4 gemäß der Ausführungsform nach Figur 3 im Bereich der großen Oberfläche 16 anstelle der Kaschierung 18 in Figur 2 eine Imprägnierung 20 aus einer zwischen die Mineralfasern 15 eingebrachte Masse 21 auf, die die große Oberfläche 16 verfestigt und verdichtet. Die Masse 21 besteht aus einer faserverstärkten Bitumen-Kunststoffmasse, wobei die in der Masse 21 enthaltenen Fasern als Mineralfasern ausgebildet sind. Die Masse 21 kann ergänzend als nicht näher dargestellte Beschichtung auf der großen Oberfläche 16 angeordnet sein.

Die in den Figuren 2 und 3 dargestellten Mineralfaserdämmstoffelemente 4 werden über die in Figur 1 dargestellten Profilschienen 12 mit der Dachunterkonstruktion 2 verbunden. Hierbei können durch die Ausgestaltung der Mineralfaserdämmstoffelemente 4 lange Profilschienen 12 mit U-förmigem oder Z-förmigem bzw. L-förmigem Querschnitt verwendet werden. Das Einbringen langer Profilschienen 12 hat den Vorteil, dass dieses Einbringen in kurzer Zeit möglich ist und dass die Herstellung derartiger Profilschienen 12 mit großer Länge preiswert ist. Diese Profilschienen 12 sind vergleichsweise steif ausgebildet und bilden eine stabile Tragkonstruktion für eine in Figur 1 nicht näher dargestellte Dacheindeckung, die beispielsweise auch aus profilierten Blechen bestehen kann.

Abweichend von den langen Profilschienen 12 können selbstverständlich auch kürzere Profilschienen 12 verwendet werden. Die kurzen Profilschienen 12 haben den Vorteil, dass sie flexibler angeordnet werden können. Zu diesem Zweck ist es bei langen Profilschienen 12 erforderlich, diese zuzuschneiden.

Der Eindringwiderstand der voranstehend beschriebenen Profilschienen 12 kann reduziert werden, wenn die Profilschienen 12 im Bereich der freien Enden der Schenkel 14 mit nicht näher dargestellten Zacken oder Zähnen ausgebildet sind. Darüber hinaus können die freien Enden der Schenkel 14 schneidenförmig angeschliffen sein, so dass das Eindringen in die Mineralfaserdämmstoffelemente 4 auch dann problemlos möglich ist, wenn die Mineralfaserdämmstoffelemente 4 eine höhere Rohdichte, von beispielsweise mehr als 90 kg/m³ aufweisen.

Das voranstehend beschriebene Gebäudedach 1 ist durch die Ausgestaltung des Mineralfaserdämmstoffelements 4 und durch die Anordnung des Mineralfaserdämmstoffelements 4 in Verbindung mit einer reißfesten Abdichtung 5 relativ zu den Trapezblechen 6 der Dachunterkonstruktion 2 ausreichend druckfest, um darauf mit bereiften Förderfahrzeugen den Transport von Dämmmaterialien auszuführen. Die Begehbarkeit und die Befahrbarkeit des Gebäudedachs 1 wird insbesondere durch die Ausgestaltung der Mineralfaserdämmstoffelemente 4 mit dem speziellen Faserverlauf in Kombination mit der Abdichtung 5 und der Ausrichtung der Mineralfaserdämmstoffelemente 4 zu den Trapezblechen 6 erzielt. Werden die Mineralfaserdämmstoffelemente 4 mit ihren Stegen 9 in ausreichender Materialstärke und/oder hoher Rohdichte ausgebildet, so kann die Abdichtung 5 abweichend von den voranstehenden Ausführungen auch aus dünnen Polyethylenfolien zur Bildung einer Luftdichtheitsschicht bestehen. Dies gilt auch dann, wenn die Dacheindeckung aus profilierten Blechschalen besteht und die Verbindung der Dacheindeckung mit der Dachunterkonstruktion 2 über lange Scharen erfolgt, die druckausgleichend wirken. Diese in Figur 1 nicht dargestellten Scharen werden in der Regel an den Profilschienen 12 befestigt. Hierzu werden beispielsweise Schrauben verwendet, welche in der Figur 1 nicht näher dargestellt sind und die Profilschiene 12 mit den Trapezblechen 6 verbindet. Selbstverständlich erfolgt hierbei eine wärmetechnische Entkopplung der nicht näher dargestellten Scharen von den Profilschienen 12 durch ein zwischen den Scharen und der Profilschiene 12 angeordnetes Dämmelement, beispielsweise eine Kunststoffplatte, um eine Wärmebrückenbildung zu vermeiden.

## Patentansprüche

1. Mineralfaserdämmstoffelement für flache oder flach geneigte Dächer aus einer mäandrierend ausgebildeten Mineralfaserbahn, die mehrere parallel zueinander verlaufende Stege (9) aufweist, wobei sich die Stege (9) und deren Mineralfasern (15) im Wesentlichen rechtwinklig zu einer ersten und einer zweiten gegenüberliegend der ersten Oberfläche (10) angeordneten großen Oberfläche (16) erstrecken und wobei zumindest im Bereich einer der großen Oberflächen (10, 16) benachbarte Stege (9) über Umlenkungsbereiche (11) miteinander verbunden sind,
**dadurch gekennzeichnet,**
**dass** im Bereich der ersten großen Oberfläche (10) aufgestellte Mineralfasern (15) angeordnet sind, wobei auf der zweiten großen Oberfläche (16) eine Kaschierung (18) angeordnet ist oder die zweite große Oberfläche (16) eine auf die Mineralfasern (15) aufgebrachte Beschichtung aus einer den Bereich unterhalb der zweiten großen Oberfläche (16) verfestigenden und/oder verdichtenden Masse (21) aufweist.

2. Mineralfaserdämmstoffelement nach Anspruch 1,
**dadurch gekennzeichnet,**
**dass** die zweite große Oberfläche (16) mit einer Abdichtung (5), insbesondere einer Luftdichtheitsschicht verbunden, vorzugsweise verklebt ist.

3. Mineralfaserdämmstoffelement nach Anspruch 2,
**dadurch gekennzeichnet,**
**dass** die Abdichtung (5) aus einer reißfesten Folie, beispielsweise einer Elastomer-Metallverbundfolie, einer Elastomer-Bitumen-Metallverbundfolie, einer Bitumenbahn mit Metalleinlagen oder einer Metallfolie besteht.

4. Mineralfaserdämmstoffelement nach Anspruch 2,
**dadurch gekennzeichnet,**
**dass** die Abdichtung (5) aus einer Polyethylenfolie besteht.

5. Mineralfaserdämmstoffelement nach Anspruch 1,
**dadurch gekennzeichnet,**
**dass** die in den Umlenkungsbereichen (11) zwischen benachbarten Stegen (9) parallel und/oder schräg zu den großen Oberflächen (10, 16) verlaufenden Mineralfasern (15) entfernt sind.

6. Mineralfaserdämmstoffelement nach Anspruch 1,
**dadurch gekennzeichnet,**
**dass** die Kaschierung (18) vollflächig auf der großen Oberfläche (16) angeordnet ist.

7. Mineralfaserdämmstoffelement nach Anspruch 1,
**dadurch gekennzeichnet,**
**dass** die Kaschierung (18) teilflächig, insbesondere streifenförmig ausgebildet ist und insbesondere quer zur Längsachse der Stege (9) verlaufend auf der großen Oberfläche (16) angeordnet ist.

8. Mineralfaserdämmstoffelement nach Anspruch 1,
**dadurch gekennzeichnet,**
**dass** die Kaschierung (18) zugfest ausgebildet ist.

9. Mineralfaserdämmstoffelement nach Anspruch 1,
**dadurch gekennzeichnet,**
**dass** die Kaschierung (18) mit der großen Oberfläche (16) verklebt ist, wobei zwischen der Kaschierung (18) und der großen Oberfläche (16) insbesondere eine Schicht eines Polyurethanklebers angeordnet ist.

10. Mineralfaserdämmstoffelement nach Anspruch 1,
**dadurch gekennzeichnet,**
**dass** die Kaschierung (18) als eine Bitumenschicht ausgebildet ist, die vorzugsweise mit einem Gittergewebe aus beispielsweise Glasfasern, Kunststofffasern und/oder Metallfasern armiert ist.

11. Mineralfaserdämmstoffelement nach Anspruch 1,
**dadurch gekennzeichnet,**
**dass** die Masse (21) aus einem Heißbitumen, einer Bitumenemulsion, einer faserverstärkten Bitumen-Kunststoffmasse und/oder einem kunststoffvergüteten Fliesenkleber besteht und vorzugsweise eine Armierung aus Fasern, insbesondere Mineralfasern, Kunststofffasern und/oder Metallfasern aufweist.

12. Mineralfaserdämmstoffelement nach Anspruch 1,
**dadurch gekennzeichnet,**
**dass** eine große Oberfläche (16) eine zwischen die Mineralfasern (15) eingebrachte Imprägnierung (20) aufweist.

13. Gebäudedach in flacher oder flach geneigter Ausgestaltung, bestehend aus einer Dachunterkonstruktion, und einer darauf angeordneten Wärmedämmschicht aus zumindest einem trittfesten Mineralfaserdämmstoffelement gemäß einem der Ansprüche 1 bis 12 sowie zumindest einer Vorrichtung zur Befestigung des Mineralfaserdämmstoffelementes an der Dachunterkonstruktion.

14. Gebäudedach nach Anspruch 13,
**dadurch gekennzeichnet,**
**dass** die Dachunterkonstruktion (2) aus Trapezblechen (6) mit parallel zueinander ausgerichteten Obergurten (7) und Untergurten (8) besteht und dass das Mineralfaserdämmstoffelement (4) auf zumindest zwei benachbart und im Abstand zueinander angeordneten Obergurten (7) aufliegt.

15. Gebäudedach nach Anspruch 14,
**dadurch gekennzeichnet,**
**dass** das Mineralfaserdämmstoffelement (4) mit den Längsachsen der Stege (9) quer zu den Längsachsen der Obergurte (7) und der Untergurte (8) auf der Dachunterkonstruktion (2) angeordnet ist.

16. Gebäudedach nach Anspruch 13,
**dadurch gekennzeichnet,**
**dass** zwischen der Dachunterkonstruktion (2) und dem Mineralfaserdämmstoffelement (4) eine Abdichtung (5), insbesondere eine Luftdichtheitsschicht angeordnet ist.

17. Gebäudedach nach Anspruch 14,
**dadurch gekennzeichnet,**
**dass** die Abdichtung (5) aus einer reißfesten Folie, beispielsweise einer Elastomer-Metallverbundfolie, einer Elastomer-Bitumen-Metallverbundfolie, einer Bitumenbahn mit Metalleinlagen oder einer Metallfolie besteht.

18. Gebäudedach nach Anspruch 16,
**dadurch gekennzeichnet,**
**dass** die Abdichtung (5) aus auf der Dachunterkonstruktion (2) ausgelegten tragfähigen Blechen besteht.

19. Gebäudedach nach den Ansprüchen 15 und 16,
**dadurch gekennzeichnet,**
**dass** die Abdichtung (5) aus einer Polyethylenfolie besteht.

20. Gebäudedach nach Anspruch 16,
**dadurch gekennzeichnet,**
**dass** die Abdichtung (5) mit der Dachunterkonstruktion (2) und/oder dem Mineralfaserdämmstoffelement (4) verbunden, insbesondere verklebt ist.

21. Gebäudedach nach Anspruch 13,
**dadurch gekennzeichnet,**
**dass** die in den Umlenkungsbereichen (11) zwischen benachbarten Stegen (9) parallel und/oder schräg zu den großen Oberflächen (10, 16) verlaufenden Mineralfasern (15) entfernt sind.

22. Gebäudedach nach Anspruch 13,
**dadurch gekennzeichnet,**
**dass** die Kaschierung (18) vollflächig auf der großen Oberfläche (16) angeordnet ist.

23. Gebäudedach nach Anspruch 13,
**dadurch gekennzeichnet,**
**dass** die Kaschierung (18) teilflächig, insbesondere streifenförmig ausgebildet ist und insbesondere quer zur Längsachse der Stege (9) verlaufend auf der großen Oberfläche (16) angeordnet ist.

24. Gebäudedach nach Anspruch 13,
**dadurch gekennzeichnet,**
**dass** die Kaschierung (18) zugfest ausgebildet ist.

25. Gebäudedach nach Anspruch 13,
**dadurch gekennzeichnet,**
**dass** die Kaschierung (18) mit dem Mineralfaserdämmstoffelement (4) verklebt ist, wobei zwischen der Kaschierung (18) und dem Mineralfaserdämmstoffelement (4) insbesondere eine Schicht eines Polyurethanklebers angeordnet ist.

26. Gebäudedach nach Anspruch 13,
**dadurch gekennzeichnet,**
**dass** die Kaschierung (18) als eine Bitumenschicht ausgebildet ist, die vorzugsweise mit einem Gittergewebe aus beispielsweise Glasfasern, Kunststofffasern und/oder Metallfasern armiert ist.

27. Gebäudedach nach Anspruch 13,
**dadurch gekennzeichnet,**
**dass** die Masse (21) aus einem Heißbitumen, einer Bitumenemulsion, einer faserverstärkten Bitumen-Kunststoffmasse und/oder einem kunststoffvergüteten Fliesenkleber besteht und vorzugsweise eine Armierung aus Fasern, insbesondere Mineralfasern. Kunststofffasern und/oder Metallfasern aufweist.

28. Gebäudedach nach Anspruch 13,
**dadurch gekennzeichnet,**
**dass** die Vorrichtung zur Befestigung des Mineralfaserdämmstoffelementes (4) an der Dachunterkonstruktion (2) zumindest eine Profilschiene (12) und die Profilschiene (12) mit der Dachunterkonstruktion (2) verbindende Schrauben aufweist.

29. Gebäudedach nach Anspruch 28,
**dadurch gekennzeichnet,**
**dass** die Profilschiene (12) im Querschnitt U- oder L-förmig ausgebildet ist und mit zumindest einem Schenkel (14) in die große Oberfläche (10) des Mineralfaserdämmstoffelementes (4) eingedrückt ist.

30. Dämmschichtaufbau für ein flaches oder flach geneigtes Gebäudedach bestehend aus einer Dachunterkonstruktion und zumindest einer Vorrichtung zur Befestigung zumindest eines trittfesten Mineralfaserdämmstoffelementes gemäß einem der Ansprüche 1 bis 11 an der Dachunterkonstruktion.

31. Dämmschichtaufbau nach Anspruch 30,
**dadurch gekennzeichnet,**
**dass** zwischen der Dachunterkonstruktion (2) und dem Mineralfaserdämmstoffelement (4) eine Abdichtung (5), insbesondere eine Luftdichtheitsschicht angeordnet ist.

32. Dämmschichtaufbau nach Anspruch 31,
**dadurch gekennzeichet,**
dass die Abdichtung (5) aus einer reißfesten Folie, beispielsweise einer Elastomer-Metallverbundfolie, einer Elastomer-Bitumen-Metallverbundfolie, einer Bitumenbahn mit Metalleinlagen oder einer Metallfolie besteht.

33. Dämmschichtaufbau nach Anspruch 31,
**dadurch gekennzeichnet,**
**dass** die Abdichtung (5) aus auf der Dachunterkonstruktion (2) ausgelegten tragfähigen Blechen besteht.

34. Dämmschichtaufbau nach den Ansprüchen 32 und 33,
**dadurch gekennzeichnet,**
**dass** die Abdichtung (5) aus einer Polyethylenfolie besteht.

35. Dämmschichtaufbau nach Anspruch 33,
**dadurch gekennzeichnet,**
**dass** die Abdichtung (5) mit der Dachunterkonstruktion (2) und/oder dem Mineralfaserdämmstoffelement (4) verbunden, insbesondere verklebt ist.

36. Dämmschichtaufbau nach Anspruch 30,
**dadurch gekennzeichnet,**
**dass** die in den Umlenkungsbereichen (11) zwischen benachbarten Stegen (9) parallel und/oder schräg zu den großen Oberflächen (10, 16) verlaufenden Mineralfasern (15) entfernt sind.

37. Dämmschichtaufbau nach Anspruch 30,
**dadurch gekennzeichnet,**
**dass** das Mineralfaserdämmstoffelement (4) im Bereich seiner der Dachunterkonstruktion (2) zugewandten großen Oberfläche (16) eine Kaschierung (18) aufweist.

38. Dämmschichtaufbau nach Anspruch 37,
**dadurch gekennzeichnet,**
**dass** die Kaschierung (18) vollflächig auf der großen Oberfläche (16) angeordnet ist.

39. Dämmschichtaufbau nach Anspruch 37,
**dadurch gekennzeichnet,**
**dass** die Kaschierung (18) teilflächig, insbesondere streifenförmig ausgebildet ist und insbesondere quer zur Längsachse der Stege (9) verlaufend auf der großen Oberfläche (16) angeordnet ist.

40. Dämmschichtaufbau nach Anspruch 39,
**dadurch gekennzeichnet,**
**dass** die Kaschierung (18) zugfest ausgebildet ist.

41. Dämmschichtaufbau nach Anspruch 39,
**dadurch gekennzeichnet,**
**dass** die Kaschierung (18) mit dem Mineralfaserdämmstoffelement (4) verklebt ist, wobei zwischen der Kaschierung (18) und dem Mineralfaserdämmstoffelement (4) insbesondere eine Schicht eines Polyurethanklebers angeordnet ist.

42. Dämmschichtaufbau nach Anspruch 39,
**dadurch gekennzeichnet,**
**dass** die Kaschierung (18) als eine Bitumenschicht ausgebildet ist, die vorzugsweise mit einem Gittergewebe aus beispielsweise Glasfasern, Kunststofffasern und/oder Metallfasern armiert ist.

43. Dämmschichtaufbau nach Anspruch 30,
**dadurch gekennzeichnet,**
**dass** die Masse (21) aus einem Heißbitumen, einer Bitumenemulsion, einer faserverstärkten Bitumen-Kunststoffmasse und/oder einem kunststoffvergüteten Fliesenkleber besteht und vorzugsweise eine Armierung aus Fasern, insbesondere Mineralfasern, Kunststofffasern und/oder Metallfasern aufweist.

## Claims

1. A mineral fibre insulating element for flat or flat sloped roofs made of a meanderingly formed mineral fibre sheet that comprises a plurality of webs (9) extending parallel to one another, said webs (9) and their mineral fibres (15) extending substantially at right angles to a first large surface and a second large surface (16) arranged opposite the first surface (10) and adjacent webs (9) being interconnected via deflection regions (11), at least in the region of one of the large surfaces (10, 16), **characterised in that** erect mineral fibres (15) are arranged in the region of the first large surface (10), a lamination (18) being arranged on the second large surface (16) or the second large surface (16) comprising a coating that is applied to the mineral fibres (15) and is formed of a substance (21) fixing and/or compressing the region beneath the second large surface (16).

2. The mineral fibre insulating element according to claim 1, **characterised in that** the second large surface (16) is connected, preferably adhered to a seal (5), in particular an airtight layer.

3. The mineral fibre insulating element according to claim 2, **characterised in that** the seal (5) consists of a tear-resistant film, for example an elastomer-metal composite film, an elastomer-bitumen-metal composite film, a bitumen sheet with metal inserts or a metal film.

4. The mineral fibre insulating element according to claim 2, **characterised in that** the seal (5) consists of a polyethylene film.

5. The mineral fibre insulating element according to claim 1, **characterised in that** the mineral fibres (15) extending into the deflection regions (11) between adjacent webs (9) parallel and/or transverse to the large surfaces (10, 16) are removed.

6. The mineral fibre insulating element according to claim 1, **characterised in that** the entire area of the lamination (18) is arranged on the large surface (16).

7. The mineral fibre insulating element according to claim 1, **characterised in that** part of the area of the lamination (18) is formed particularly in a strip-like manner and in particular is arranged on the large surface (16) extending transverse to the longitudinal axis of the webs (9).

8. The mineral fibre insulating element according to claim 1, **characterised in that** the lamination (18) is resistant to tensile forces.

9. The mineral fibre insulating element according to claim 1, **characterised in that** the lamination (18) is adhered to the large surface (16), in particular a layer of a polyurethane adhesive being arranged between the lamination (18) and the large surface (16).

10. The mineral fibre insulating element according to claim 1, **characterised in that** the lamination (18) is formed as a bitumen layer that is preferably reinforced with a mesh fabric, for example formed of glass fibres, plastics material fibres and/or metal fibres.

11. The mineral fibre insulating element according to claim 1, **characterised in that** the substance (21) consists of a hot bitumen, a bitumen emulsion, a fibre-reinforced bitumen-plastics material substance and/or a plastics-material-coated tile adhesive and preferably comprises a reinforcement formed of fibres, in particular mineral fibres, plastics material fibres and/or metal fibres.

12. The mineral fibre insulating element according to claim 1, **characterised in that** a large surface (16) comprises an impregnation (20) formed between the mineral fibres (15).

13. A flat or flat sloped building roof consisting of a roof substructure and a thermal insulation layer arranged thereon formed of at least a crush-resistant mineral fibre insulating element according to any one of claims 1 to 12 and at least a device for fixing the mineral fibre insulating element to the roof substructure.

14. The building roof according to claim 13, **characterised in that** the roof substructure (2) consists of sheets with trapezoidal corrugations (6) having upper chords (7) and lower chords (8), and **in that** the mineral fibre insulating element (4) rests on at least two adjacent upper chords (7) arranged spaced from one another.

15. The building roof according to claim 14, **characterised in that** the mineral fibre insulating element (4) is arranged on the roof substructure (2) with the longitudinal axes of the webs (9) transverse to the longitudinal axes of the upper chords (7) and lower chords (8).

16. The building roof according to claim 13, **characterised in that** a seal (5), in particular an airtight layer is arranged between the roof substructure (2) and the mineral fibre insulating element (4).

17. The building roof according to claim 14, **characterised in that** the seal (5) consists of a tear-resistant film, for example an elastomer-metal composite film, an elastomer-bitumen-metal composite film, a bitumen sheet with metal inserts or a metal film.

18. The building roof according to claim 16, **characterised in that** the seal (5) consists of sheets with a load-bearing capacity laid on the roof substructure (2).

19. The building roof according to claims 15 and 16, **characterised in that** the seal (5) consists of a polyethylene film.

20. The building roof according to claim 16, **characterised in that** the seal (5) is connected, in particular adhered to the roof substructure (2) and/or to the mineral fibre insulating element (4).

21. The building roof according to claim 13, **characterised in that** the mineral fibres (15) extending into the deflection regions (11) between adjacent webs (9) parallel and/or transverse to the large surfaces (10, 16) are removed.

22. The building roof according to claim 13, **characterised in that** the entire area of the lamination (18) is arranged on the large surface (16).

23. The building roof according to claim 13, **characterised in that** part of the area of the lamination (18) is formed particularly in a strip-like manner and in particular is arranged on the large surface (16) extending transverse to the longitudinal axis of the webs (9).

24. The building roof according to claim 13, **characterised in that** the lamination (18) is resistant to tensile forces.

25. The building roof according to claim 13, **characterised in that** the lamination (18) is adhered to the mineral fibre insulating element (4), in particular a layer of a polyurethane adhesive being arranged between the lamination (18) and the mineral fibre insulating element (4).

26. The building roof according to claim 13, **characterised in that** the lamination (18) is formed as a bitumen layer that is preferably reinforced with a mesh fabric, for example formed of glass fibres, plastics material fibres and/or metal fibres.

27. The building roof according to claim 13, **characterised in that** the substance (21) consists of a hot bitumen, a bitumen emulsion, a fibre-reinforced bitumen-plastics material substance and/or a plastics-material-coated tile adhesive and preferably comprises a reinforcement formed of fibres, in particular mineral fibres, plastics material fibres and/or metal fibres.

28. The building roof according to claim 13, **characterised in that** the device for fixing the mineral fibre insulating element (4) to the roof substructure (2) comprises at least one profile rail (12) and screws connecting the profile rail (12) to the roof substructure (2).

29. The building roof according to claim 28, **characterised in that** the profile rail (12) is U-shaped or L-shaped in cross-section and is pressed into the large surface (10) of the mineral fibre insulating element (4) via at least one leg (14).

30. An insulating layer structure for a flat or flat sloped building roof consisting of a roof substructure and at least a device for fixing at least a crush-resistant mineral fibre insulating element according to any one of claims 1 to 11 to the roof substructure.

31. The insulating layer structure according to claim 30, **characterised in that** a seal (5), in particular an airtight layer is arranged between the roof substructure (2) and the mineral fibre insulating element (4).

32. The insulating layer structure according to claim 31, **characterised in that** the seal (5) consists of a tear-resistant film, for example an elastomer-metal composite film, an elastomer-bitumen-metal composite film, a bitumen sheet with metal inserts or a metal film.

33. The insulating layer structure according to claim 31, **characterised in that** the seal (5) consists of sheets with a load-bearing capacity laid on the roof substructure (2).

34. The insulating layer structure according to claims 32 and 33, **characterised in that** the seal (5) consists of a polyethylene film.

35. The insulating layer structure according to claim 33, **characterised in that** the seal (5) is connected, in particular adhered to the roof substructure (2) and/or to the mineral fibre insulating element (4).

36. The insulating layer structure according to claim 30, **characterised in that** the mineral fibres (15) extending into the deflection regions (11) between adjacent webs (9) parallel and/or transverse to the large surfaces (10, 16) are removed.

37. The insulating layer structure according to claim 30, **characterised in that** the mineral fibre insulating element (4) comprises a lamination (18) in the region of its large surface (16) facing the roof substructure (2).

38. The insulating layer structure according to claim 37, **characterised in that** the entire area of the lamination (18) is arranged on the large surface (16).

39. The insulating layer structure according to claim 37, **characterised in that** part of the area of the lamination (18) is formed particularly in a strip-like manner and in particular is arranged on the large surface (16) extending transverse to the longitudinal axis of the webs (9).

40. The insulating layer structure according to claim 39, **characterised in that** the lamination (18) is resistant to tensile forces.

41. The insulating layer structure according to claim 39, **characterised in that** the lamination (18) is adhered to the mineral fibre insulating element (4), in particular a layer of a polyurethane adhesive being arranged between the lamination (18) and the mineral fibre insulating element (4).

42. The insulating layer structure according to claim 39, **characterised in that** the lamination (18) is formed as a bitumen layer that is preferably reinforced with a mesh fabric, for example formed of glass fibres, plastics material fibres and/or metal fibres.

43. The insulating layer structure according to claim 30, **characterised in that** the substance (21) consists of a hot bitumen, a bitumen emulsion, a fibre-reinforced bitumen-plastics material substance and/or a plastics-material-coated tile adhesive and preferably comprises a reinforcement formed of fibres, in particular mineral fibres, plastics material fibres and/or metal fibres.

## Revendications

1. Elément isolant en fibres minérales pour toits plats ou inclinés à plat composé d'une bande de fibres minérales de forme serpentine, qui présente plusieurs traverses (9) s'étendant parallèlement les unes aux autres, les traverses (9) et leurs fibres minérales (15) s'étendant sensiblement orthogonalement par rapport à une grande surface (16) disposée à l'opposé d'une première et d'une deuxième surface opposée à la première surface (10) et des traverses voisines (9) étant raccordées entre elles au moins au niveau d'une des grandes surfaces (10, 16) par des zones d'inversion (11),
**caractérisé en ce que**,
des fibres minérales redressées (15) sont disposées au niveau de la première grande surface (10), un placage (18) étant disposé sur la deuxième grande surface (16) ou la deuxième grande surface (16) présentant un revêtement appliqué sur les fibres minérales (15) fait d'une masse (21) consolidant et/ou compressant la zone située en dessous de la deuxième grande surface (16).

2. Elément isolant en fibres minérales selon la revendication 1,
**caractérisé en ce que**
la deuxième grande surface (16) est raccordée, de préférence collée, à une étanchéité (5), en particulier à une couche d'étanchéité à l'air.

3. Elément isolant en fibres minérales selon la revendication 2,
**caractérisé en ce que**
l'étanchéité (5) consiste en un film résistant au déchirement, par exemple un film composite d'élastomère-métal, un film composite d'élastomère-bitume-métal, une bande de bitume à garnitures métalliques ou un film métallique.

4. Elément isolant en fibres minérales selon la revendication 2,
**caractérisé en ce que**
l'étanchéité (5) consiste en un film de polyéthylène.

5. Elément isolant en fibres minérales selon la revendication 1,
**caractérisé en ce que**
les fibres minérales (15) s'étendant dans les zones d'inversion (11) entre des traverses voisines (9) sont éloignées parallèlement et/ou obliquement par rapport aux grandes surfaces (10, 16).

6. Elément isolant en fibres minérales selon la revendication 1,
**caractérisé en ce que**
le placage (18) est disposé sur l'intégralité de la grande surface (16).

7. Elément isolant en fibres minérales selon la revendication 1,
**caractérisé en ce que**
le placage (18) est réalisé notamment en forme de bande et est disposé en extension sur une partie de la grande surface (16) et notamment transversalement par rapport à l'axe longitudinal des traverses (9).

8. Elément isolant en fibres minérales selon la revendication 1,
**caractérisé en ce que**
le placage (18) est de type résistant à la traction.

9. Elément isolant en fibres minérales selon la revendication 1,
**caractérisé en ce que**
le placage (18) est collé à la grande surface (16), une colle de polyuréthane étant notamment disposée entre le placage (18) et la grande surface (16).

10. Elément isolant en fibres minérales selon la revendication 1,
**caractérisé en ce que**
le placage (18) est réalisé sous forme d'une couche de bitume qui est de préférence armée d'un treillis fait par exemple de fibres de verre, de fibres de matière plastique et/ou de fibres métalliques.

11. Elément isolant en fibres minérales selon la revendication 1,
**caractérisé en ce que**
la masse (21) est composée d'un bitume chaud, d'une émulsion de bitume, d'une masse de bitume-matière plastique renforcée aux fibres et/ou d'une colle pour carrelage enrichie au plastique et présente de préférence une armure en fibres, notamment des fibres minérales, des fibres de matière plastique et/ou des fibres métalliques.

12. Elément isolant en fibres minérales selon la revendication 1,
**caractérisé en ce que**
une grande surface (16) présente une imprégnation (20) incorporée entre les fibres minérales (15).

13. Toit de bâtiment de configuration plate ou inclinée à plat, composé d'un soubassement de toit et d'une couche d'isolation thermique disposée dessus faite d'au moins un élément isolant en fibres minérales sur lequel on peut marcher selon une des revendications 1 à 12 ainsi que d'au moins un dispositif de fixation de l'élément isolant en fibres minérales au soubassement de toit.

14. Toit de bâtiment selon la revendication 13, **caractérisé en ce que**
le soubassement de toit (2) est composé de tôles trapézoïdales (6) avec des semelles supérieures (7) et des semelles inférieures (8) orientées parallèlement les uns par rapport aux autres et que l'élément isolant en fibres minérales (4) .repose sur au moins deux semelles supérieures (7) voisines et disposées à distance l'une de l'autre.

15. Toit de bâtiment selon la revendication 14,
**caractérisé en ce que**
l'élément isolant en fibres minérales (4) est disposé avec les axes longitudinaux des traverses (9) transversaux par rapport aux axes longitudinaux des semelles supérieures (7) et des semelles inférieures (8) sur le soubassement de toit (2).

16. Toit de bâtiment selon la revendication 13,
**caractérisé en ce que**,
entre le soubassement de toit (2) et l'élément isolant en fibres minérales (4) est disposée une étanchéité (5), en particulier une couche d'étanchéité à l'air.

17. Toit de bâtiment selon la revendication 14,
**caractérisé en ce que**
l'étanchéité (5) consiste en un film résistant au déchirement, par exemple un film composite d'élastomère-métal, un film composite d'élastomère-bitume-métal, une bande de bitume à garnitures métalliques ou un film métallique.

18. Toit de bâtiment selon la revendication 16,
**caractérisé en ce que**
l'étanchéité (5) consiste en tôles solides installées sur le soubassement de toit (2).

19. Toit de bâtiment selon les revendications 15 et 16,
**caractérisé en ce que**
l'étanchéité (5) consiste en un film de polyéthylène.

20. Toit de bâtiment selon la revendication 16,
**caractérisé en ce que**
l'étanchéité (5) est raccordée, notamment collée, au soubassement de toit (2) et/ou à l'élément isolant en fibres minérales (4).

21. Toit de bâtiment selon la revendication 13,
**caractérisé en ce que**
les fibres minérales (15) s'étendant parallèlement et/ou obliquement aux grandes surfaces (10, 16) dans les zones d'inversion (11) entre les traverses voisines (9) sont enlevées.

22. Toit de bâtiment selon la revendication 13,
**caractérisé en ce que**
le placage (18) est disposé sur l'intégralité de la grande surface (16).

23. Toit de bâtiment selon la revendication 13,
**caractérisé en ce que**
le placage (18) est réalisé notamment en forme de bande sur une partie de la grande surface (16) et disposé notamment en extension transversale par rapport à l'axe longitudinal des traverses (9).

24. Toit de bâtiment selon la revendication 13,
**caractérisé en ce que**
le placage (18) est de type résistant à la traction.

25. Toit de bâtiment selon la revendication 13,
**caractérisé en ce que**
le placage (18) est collé à l'élément isolant en fibres minérales (4), une colle de polyuréthane étant notamment disposée entre le placage (18) et l'élément isolant en fibres minérales (4).

26. Toit de bâtiment selon la revendication 13,
**caractérisé en ce que**
le placage (18) est réalisé sous forme d'une couche de bitume qui est de préférence armée d'un treillis fait par exemple de fibres de verre, de fibres de matière plastique et/ou de fibres métalliques.

27. Toit de bâtiment selon la revendication 13,
**caractérisé en ce que**
la masse (21) est composée d'un bitume chaud, d'une émulsion de bitume, d'une masse de bitume-matière plastique renforcée aux fibres et/ou d'une colle pour carrelage enrichie au plastique et présente de préférence une armure en fibres, notamment des fibres minérales, des fibres de matière plastique et/ou des fibres métalliques.

28. Toit de bâtiment selon la revendication 13,
**caractérisé en ce que**
le dispositif de fixation de l'élément isolant en fibres minérales (4) au soubassement de toit (2) présente au moins un rail profilé (12) et que le rail profilé (12) présente des vis le raccordant au soubassement de toit (2).

29. Toit de bâtiment selon la revendication 28,
**caractérisé en ce que**
le rail profilé (12) est réalisé en forme de U ou de L dans sa section transversale et est comprimé par au moins une branche (14) dans la grande surface (10) de l'élément isolant en fibres minérales (4).

30. Structure de couche isolante pour toit de bâtiment plat ou incliné à plat, composé d'un soubassement de toit et d'au moins un dispositif de fixation d'au moins un élément isolant en fibres minérales sur lequel on peut marcher selon une des revendications 1 à 11 au soubassement de toit.

31. Structure de couche isolante selon la revendication 30,
**caractérisée en ce que**,
entre le soubassement de toit (2) et l'élément isolant en fibres minérales (4), une étanchéité (5), notamment une couche d'étanchéité à l'air, est disposée.

32. Structure de couche isolante selon la revendication 31,
**caractérisée en ce que**
l'étanchéité (5) consiste en un film résistant au déchirement, par exemple un film composite d'élastomère-métal, un film composite d'élastomère-bitume-métal, une bande de bitume à garnitures métalliques ou un film métallique.

33. Structure de couche isolante selon la revendication 31,
**caractérisée en ce que**
l'étanchéité (5) consiste en tôles solides installées sur le soubassement de toit (2).

34. Structure de couche isolante selon les revendications 32 et 33,
**caractérisée en ce que**
l'étanchéité (5) consiste en un film de polyéthylène.

35. Structure de couche isolante selon la revendication 33,
**caractérisée en ce que**
l'étanchéité (5) est raccordée, notamment collée, au soubassement de toit (2) et/ou à l'élément isolant en fibres minérales (4).

36. Structure de couche isolante selon la revendication 30,
**caractérisée en ce que**
les fibres minérales (15) s'étendant parallèlement et/ou obliquement aux grandes surfaces (10, 16) dans les zones d'inversion (11) entre les traverses voisines (9) sont enlevées.

37. Structure de couche isolante selon la revendication 30,
**caractérisée en ce que**
l'élément isolant en fibres minérales (4) présente un placage (18) au niveau de sa grande surface (16) tournée vers le soubassement de toit (2).

38. Structure de couche isolante selon la revendication 37,
**caractérisée en ce que**
le placage (18) est disposé sur l'intégralité de la grande surface (16).

39. Structure de couche isolante selon la revendication 37,
**caractérisée en ce que**
le placage (18) est réalisé notamment en forme de bande en extension sur une partie de la grande surface (16) et disposé notamment transversalement par rapport à l'axe longitudinal des traverses (9).

40. Structure de couche isolante selon la revendication 39,
**caractérisée en ce que**
le placage (18) est de type résistant à la traction.

41. Structure de couche isolante selon la revendication 39,
**caractérisée en ce que**
le placage (18) est collé à l'élément isolant en fibres minérales (4), une colle de polyuréthane étant notamment disposée entre le placage (18) et l'élément isolant en fibres minérales (4).

42. Structure de couche isolante selon la revendication 39,
**caractérisée en ce que**
le placage (18) est réalisé sous forme d'une couche de bitume qui est de préférence armée d'un treillis fait par exemple de fibres de verre, de fibres de matière plastique et/ou de fibres métalliques.

43. Structure de couche isolante selon la revendication 30,
**caractérisée en ce que**
la masse (21) est composée d'un bitume chaud, d'une émulsion de bitume, d'une masse de bitume-matière plastique renforcée aux fibres et/ou d'une colle pour carrelage enrichie au plastique et présente de préférence une armure en fibres, notamment des fibres minérales, des fibres de matière plastique et/ou des fibres métalliques.
